# EUROPÄISCHE PATENTANMELDUNG

(11) **EP 2 163 736 A1**
(43) Veröffentlichungstag der Anmeldung: **17.03.2010**
(21) Anmeldenummer: 09015482.4
(22) Anmeldetag: 25.10.2002
(51) Int. Cl.: F01L 13/00, F01L 1/30

(54) **Variable Hubventilsteuerung**

(30) Priorität: 06.11.2001 DE 10155007
(62) Teilanmeldung aus: 02785308.4
(71) Anmelder: ThyssenKrupp Presta TecCenter AG, 9492 Eschen (LI)
(72) Erfinder: Naumann, Herbert, 25335 Elmshorn (DE)
(74) Vertreter: Adams, Steffen

(57) **Zusammenfassung**

Die Erfindung bezieht sich auf mechanische, variable Hubventilsteuerungen, durch die bei Einzelventilen oder Ventilgruppen während des Betriebes der Kraftmaschine die Betätigung der Ventile stufenlos von einer maximalen Hublänge bis auf ein ständiges Geschlossenhalten eingestellt werden kann, wobei gleichzeitig die Öffnungsdauer der Ventile während eines sich verkleinernden Hubes verkürzt wird. Hierbei werden die Ventile durch Tassenstößel angetrieben, die selbst durch Druckstäbe beaufschlagt werden. Um einfache derartige Hubventilsteuerungen herstellen zu können, die eine Raum und Masse einsparende Mechanik aufweisen, wird erfindungsgemäß von einer Hubventilsteuerung für eine stufenlose Veränderung des Ventilhubes und ein ständiges Geschlossenhalten des Ventiles (26) während des Betriebes der Kraftmaschine mit einem über eine Nockenrolle (37) von einem Nocken (38) angetriebenen Druckstab (30) ausgegangen. Es wird vorgeschlagen, dass der Druckstab (30) an einem Stabende etwa senkrecht zu der Längsachse des Druckstabes (30) verlaufende Kontaktflächen (33 und 34) aufweist, die in die Rolle (35) eines Stellhebels (36) eingreifen, wobei während der Schwingbewegung des Druckstabes (30) durch die Formgebung der Kontaktfläche (34) der Druckstab (30) in seine Längsrichtung, in die Richtung der Ventilöffnung angetrieben wird und diese Längsbewegungen über ein an dem anderen Stabende des Druckstabes (30) angeordnetes Drehgelenk (32) in einen das Ventil (26) betätigenden Tassenstößel (27) eingeleitet werden.

## Beschreibung

Die Erfindung bezieht sich auf mechanische, variable Hubventilsteuerungen, durch die bei Einzelventilen oder Ventilgruppen während des Betriebes der Kraftmaschine die Betätigung der Ventile stufenlos von einer maximalen Hublänge bis auf ein ständiges Geschlossenhalten eingestellt werden kann, wobei gleichzeitig die Öffnungsdauer der Ventile während eines sich verkleinernden Hubes verkürzt wird. Hierbei werden die Ventile durch Tassenstößel angetrieben, die selbst durch Druckstäbe beaufschlagt werden.

Die Aufgabe der Erfindung besteht darin, mit einer einfachen, Raum und Masse einsparenden Mechanik, Hubventilsteuerungen herstellen zu können, die obige Aufgabe erfüllen.

Die Hubventilsteuerungen sind für drosselfreie Laststeuerungen und für Ventil- und Zylinderabschaltungen einsetzbar, da diese ein ständiges Geschlossenhalten der Ventile herstellen können.

Ein oder mehrere Ventile können durch die Hubventilsteuerungen abwechselnd durch unterschiedliche Nocken angetrieben werden, wobei die Umschaltung ohne den Einsatz eines schaltbaren Koppelbolzens erfolgt.

**Fig. 1** zeigt eine Hubventilsteuerung mit einem das Ventil betätigenden Tassenstößel, der über ein Drehgelenk von einem Druckstab angetrieben wird, wobei der Druckstab für seinen Antrieb mittels seiner Kontaktflächen in die Rolle eines Stellhebels eingreift.

**Fig. 1** zeigt eine im Zylinderkopf angeordnete Hubventilsteuerung für eine stufenlose Veränderung des Ventilhubes und ein ständiges Geschlossenhalten des Ventiles **26** während des Betriebes der Kraftmaschine.

Das Ventil **26** wird über einen Tassenstößel **27** betätigt, der auch als Ventilspiel-Ausgleichselement ausgebildet sein kann. Der Tassenstößel **27** weist auf seiner Oberseite einen Lagerbock **28** für eine Lagerhalbschale **29** auf, in die ein an dem unteren Ende eines Druckstabes **30** angeordneter Achsbolzen **31** eingreift, wodurch ein Drehgelenk **32** für eine einfache Montage gebildet wird. An seinem oberen Ende weist der Druckstab **30** die etwa senkrecht zu seiner Längsachse verlaufenden Kontaktflächen **33** und **34** auf, die in eine Rolle **35** eines den Druckstab **30** umschließenden Stellhebels **36** eingreifen. Zwischen seinen Enden weist der Druckstab **30** eine Nockenrolle **37** auf, über die der Druckstab **30** von einem Nocken **38** in eine Schwingbewegung versetzt wird. Der oben die Rolle **35** aufweisende Stellhebel **36** ist unten in Drehgelenken **39** gelagert, die in mit dem Zylinderkopf **40** verbundenen Haltern **41** angeordnet sind, wobei die Drehachse dieser Drehgelenke **39** gleich der Drehachse des gemeinsamen Drehgelenkes **32** des Lagerbockes **28** und des Druckstabes **30** ist, wenn das Ventil **26** geschlossen ist. Die auf dem Druckstab **30** angeordnete Kontaktfläche **33** ist kreisförmig nach außen gewölbt ausgebildet, wobei der Radius **R1** der Kontaktfläche **33** als Mittelpunkt die Drehachse des zu dem Druckstab **30** gehörenden Drehgelenkes **32** aufweist. Hierdurch wird ein ständiges Geschlossenhalten des Ventiles **26** dadurch erzielt, dass der Druckstab **30** nicht in eine Längsbewegung angetrieben wird, wenn die Kontaktfläche **33** während der Schwingbewegung des Druckstabes **30** in die Rolle **35** des Stellhebels **36** eingreift. Die auf dem Stellhebel **36** angeordnete Kontaktfläche **34** weist eine nach innen gerichtete Krümmung auf, welche die Kontaktfläche **33** überragt, wodurch während der Schwingbewegung des Druckstabes **30** mittels des Eingriffs seiner Kontaktfläche **34** in die Rolle **35** des Stellhebels **36** der Druckstab **30** in eine Längsbewegung angetrieben wird und der Tassenstößel **27,** über das Drehgelenk **32** angetrieben, das Ventil **26** betätigt.

Der Stellhebel **36** weist für seine Verstellung eine kreisförmig um die Drehachse seiner Drehgelenke **39** verlaufende Verzahnung **42** mit dem Teilkreisradius **R2** auf, in die ein Zahnrad **43** einer Steuerwelle **44** eingreift.

In der dargestellten Position **A** des Stellhebels **36** ist der maximale Ventilhub und in der Position **B** des Stellhebels **36** ist ein ständiges Geschlossenhalten des Ventiles **26** eingestellt.

Wird während der Schwingbewegung des Druckstabes **30** der Stellhebel **36** von der Position des ständigen Geschlossenhaltens des Ventiles **26** in die Position des größten Ventilhubes gestellt, beginnt die Kontaktfläche **34** des Druckstabes **30** in die Rolle **35** des Stellhebels **36** mit einer kurzen Wegstrecke einzugreifen, wodurch eine Ventilbetätigung mit einem kleinen Ventilhub in einer kurzen Öffnungszeit bewirkt wird. Hiernach vergrößert sich stufenlos mit den hierbei erfolgenden weitergehenden Eingriffen der Kontaktfläche **34** in die Rolle **35** der Ventilhub, wobei sich gleichzeitig stufenlos die Ventilöffnungszeit verlängert.

Da während der Einstellung eines kleinen Ventilhubes und eines ständigen Geschlossenhaltens des Ventiles **26** von der Ventilfeder **45** keine ausreichende Kraft auf den Tassenstößel **27** übertragen wird, durch welche die Nockenrolle **37** gegen den Nocken **38** gedrückt wird, sind beiderseitig von dem Druckstab **30** Drehfedern **46** angeordnet, deren Windungen durch den Achsbolzen **31** des Drehgelenkes **32** geführt sind und deren Schenkelenden zum einen in Widerlager **47** des Druckstabes **30** und zum anderen in Widerlager **48** der an dem Zylinderkopf **40** befestigten, für die Drehgelenke **39** des Stellhebels **36** vorgesehenen Halter **41** eingreifen.

Ist der Tassenstößel **27** nicht als Ventilspiel-Ausgleichselement ausgebildet, kann für eine Ventilspieleinstellung zwischen dem Lagerbock **28** und dem Tassenstößel **27** eine Einstellscheibe vorgesehen werden oder ein Lagerbock **28** mit einem angepassten Höhenmaß aufgesetzt werden.

Es lassen sich viele Systeme von Hubventilsteuerungen durch geänderte Zusammenstellungen der hierin aufgeführten Konstruktionsteile erarbeiten.

Die Hubventilsteuerung der **Fig. 1** kann derartig gestaltet werden, dass der Druckstab **30** das Ventil **26** über einen Schwinghebel oder direkt betätigt.

## Patentansprüche

1. Hubventilsteuerung für eine stufenlose Veränderung des Ventilhubes und ein ständiges Geschlossenhalten des Ventiles **(26)** während des Betriebes der Kraftmaschine mit einem über eine Nockenrolle **(37)** von einem Nocken **(38)** angetriebenen Druckstab **(30), dadurch gekennzeichnet, dass** der Druckstab **(30)** an einem Stabende etwa senkrecht zu der Längsachse des Druckstabes **(30)** verlaufende Kontaktflächen **(33** und **34)** aufweist, die in die Rolle **(35)** eines Stellhebels **(36)** eingreifen, wobei während der Schwingbewegung des Druckstabes **(30)** durch die Formgebung der Kontaktfläche **(34)** der Druckstab **(30)** in seine Längsrichtung, in die Richtung der Ventilöffnung angetrieben wird und diese Längsbewegungen über ein an dem anderen Stabende des Druckstabes **(30)** angeordnetes Drehgelenk **(32)** in einen das Ventil **(26)** betätigenden Tassenstößel **(27)** eingeleitet werden.

2. Hubventilsteuerung nach Anspruch 1, **dadurch gekennzeichnet, dass** die für ein ständiges Geschlossenhalten des Ventiles **(26)** vorgesehene, auf dem Druckstab **(30)** angeordnete Kontaktfläche **(33)** kreisförmig um die Drehachse des gemeinsamen Drehgelenkes **(32)** des Druckstabes **(30)** und des Tassenstößels **(27)** verläuft, wobei das gemeinsame Drehgelenk **(32)** des Druckstabes **(30)** und des Tassenstößels **(27)** mit den in Haltern **(41)** des Zylinderkopfes **(40)** gelagerten Drehgelenken **(39)** des Stellhebels **(36)** eine gemeinsame Drehachse besitzen, wenn das Ventil **(26)** geschlossen ist.

3. Hubventilsteuerung nach Anspruch 1, **dadurch gekennzeichnet, dass** der Stellhebel **(13, 36, 59** und **136)** für seine Verstellung eine kreisförmig um die Drehachse seines Drehgelenkes **(15, 39, 62** und **138)** verlaufende Verzahnung **(19, 42, 65** und **142)** aufweist, in die ein Zahnrad **(20, 43, 66** und **143)** einer Steuerwelle **(21, 44, 67** und **144)** eingreift.

4. Hubventilsteuerungen nach Anspruch 3, **dadurch gekennzeichnet, dass** für die Aufhebung eines Flankenspiels zwischen der Verzahnung **(19, 42, 65** und **142)** und dem Zahnrad **(20, 43, 66** und **143)** das Zahnrad **(20, 43, 66** und **143)** aus zwei nebeneinander liegenden Zahnrädern ausgebildet ist, wobei ein Zahnrad mit der Steuerwelle **(21, 44, 67** und **144)** fest verbunden ist, während das andere Zahnrad drehbar auf der Steuerwelle **(21, 44, 67** und **144)** gelagert ist und durch eine Drehfeder beaufschlagt wird, wodurch ein einander entgegengerichteter Eingriff in die Zahnflanken erfolgt.

5. Hubventilsteuerungen nach Anspruch 1, **dadurch gekennzeichnet, dass** die Nockenrollen **(8, 37, 61, 84, 98, 99, 126** und **127)** sowie die Rollen **(12, 35, 56, 79, 104** und **137)** durch Gleitflächen aufweisende Bauteile ersetzt sind.
